# EUROPÄISCHE PATENTSCHRIFT

(11) **EP 2 062 333 B1**
(45) Veröffentlichungstag und Bekanntmachung des Hinweises auf die Patenterteilung: **19.10.2011**
(21) Anmeldenummer: 07785071.7
(22) Anmeldetag: 31.07.2007
(51) Int. Cl.: H01R 13/646

(54) **KOAXIALES VERBINDUNGSELEMENT FÜR DEN MIKROWELLENBEREICH**
COAXIAL CONNECTING ELEMENT FOR THE MICROWAVE RANGE
RACCORD COAXIAL POUR LA GAMME DES MICRO-ONDES

(30) Priorität: 13.09.2006 CH 14652006
(43) Veröffentlichungstag der Anmeldung: 27.05.2009
(73) Patentinhaber: Huber+Suhner AG, 9100 Herisau (CH)
(72) Erfinder: KRETZ, Adjan, 9012 St. Gallen (CH); FUCHS, Josef, 9050 Appenzell (CH); BLAVETTE, Yann, 88650 Mandray (FR)
(74) Vertreter: Groner, Manfred
(86) Internationale Anmeldenummer: PCT/CH2007/000376
(87) Internationale Veröffentlichungsnummer: WO 2008/031240

(56) Entgegenhaltungen:
- US-A- 4 456 324
- US-A- 4 981 445

## Beschreibung

### TECHNISCHES GEBIET

Die vorliegende Erfindung bezieht sich auf das Gebiet der Mikrowellentechnik. Sie betrifft ein koaxiales Verbindungselement für den Mikrowellenbereich gemäss dem Oberbegriff des Anspruchs 1 sowie ein Verfahren zum Herstellen eines solchen Verbindungselements.

### STAND DER TECHNIK

Koaxiale Komponenten bzw. Verbindungselemente für den Mikrowellenbereich (von einigen GHz bis hin zu 250 GHz) umfassen in der Regel einen sich entlang einer Achse erstreckenden Aussenleiter, in dem konzentrisch ein Innenleiter angeordnet und gehalten ist. Für die Halterung des Innenleiters im Aussenleiter werden ein oder mehrere dielektrische Stützelement(e) eingesetzt. Die Ausbildung und der Einbau der Stützelemente beeinflussen sowohl die elektrischen als auch die mechanischen Eigenschaften des koaxialen Verbindungselements. Zum einen sollen die Stützelemente gegenüber der als Referenz geltenden Luftleitung möglichst wenig Einfluss auf die Wellenausbreitung im Verbindungselement ausüben. Zum anderen muss die mechanische Halterung so dauerhaft und präzise ausgestaltet sein, dass viele Verbindungszyklen mit gleichbleibender Genauigkeit durchlaufen werden können.

Ein Verbindungselement der genannten Art ist aus der US-4,456,324 bekannt geworden. Weitere Beispiele für Stützelemente können beispielsweise den Druckschriften US-A-4,718,864, US-A-4,867,703, US-A-4,981,445 oder US-A-5,269,702 entnommen werden. Bekannt ist auch die Technologie der hermetisch dichten Glasdurchführungen, bei denen ein Innenleiter in einem konzentrischen Metallring mittels Glas gehalten wird, das den ringförmigen Zwischenraum zwischen Metallring und Innenleiter ausfüllt und durch einen Schmelzvorgang eingebracht wird.

Ein anderes, durch die Stützelemente hervorgerufenes Problem ist die Anregung von höheren transversalen Moden (insbesondere TE₁₁) im Bereich der Stützelemente, die zu einer Verzerrung der übertragenen Signale führt und den Einsatzbereich des Verbindungselementes auf tiefere Frequenzen limitiert.

In dem Artikel von R. Fuks, "New Dielectric Bead for Millimeter-wave Coaxial Components", Microwave Journal No. 5, p.318 ff (2001) wird diese Problematik erläutert und zur Lösung eine neue Art von Stützelementen vorgeschlagen, die in der radialen Ebene vollkommen symmetrisch sind und bezüglich der Achse schrägstehende Flächen aufweist. Die Stützelemente werden jedoch als separate Bauteile hergestellt und dann eingebaut, was zu Lasten der Präzision der Anordnung geht.

Eine andere Art der Halterung des Innenleiters im Aussenleiter ist in der Druckschrift US-A-4,456,324 vorgeschlagen worden. Bei dieser bekannten Lösung wird der Innenleiter durch vier gebogene dielektrische Plättchen zentriert und gehalten, die in einem geschlitzten Hohlzylinder des Aussenleiters gehalten werden und die Konfiguration eines Malteserkreuzes bilden, durch dessen Zentrum der Innenleiter führt. Diese Art der Halterung hat den Vorteil, dass zur Stützung nur sehr wenig dielektrisches Material eingesetzt werden muss. Von erheblichem Nachteil ist jedoch der komplizierte und aufwändige Zusammenbau der Anordnung, der insbesondere bei Koaxialanordnungen mit Durchmessern im Millimeterbereich zu erheblichen Schwierigkeiten führt. Darüber hinaus lassen sich durch den Zusammenbau aus vielen Einzelteilen nur schwer die gewünschten Genauigkeiten erreichen. Die Schlitze im Aussenleiter dienen der Aufnahme der dielektrischen Plättchen. Eine weitergehende Funktion wird ihnen nicht zuerkannt.

### DARSTELLUNG DER ERFINDUNG

Es ist Aufgabe der Erfindung, ein koaxiales Verbindungselement für den Mikrowellenbereich zu schaffen, welches die Nachteile bekannter Lösungen vermeidet, und sich bei gleichzeitig hoher Präzision und mechanischer Stabilität durch einen vereinfachten Einbau und ausgezeichnet elektrische Eigenschaften auszeichnet, sowie ein Verfahren zur Herstellung eines solchen Verbindungselements anzugeben.

Die Aufgabe wird durch die Gesamtheit der Merkmale der Ansprüche 1 und 16 gelöst. Der Kern der Erfindung besteht darin, das Stützelement einstückig auszubilden und insbesondere an den Aussenleiter direkt anzuformen bzw. anzuspritzen. Hierdurch wird bei hoher Präzision eine hohe mechanische Stabilität bei gleichzeitig vereinfachter Herstellung und Montage erreicht, ohne Abstriche bzgl. der elektrischen Eigenschaften machen zu müssen.

Gemäss einer bevorzugten Ausgestaltung der Erfindung ist das Stützelement an den Aussenleiter angeformt, insbesondere angespritzt, wobei vorzugsweise das Stützelement mit dem Aussenleiter unlösbar verbunden ist.

Eine andere Ausgestaltung zeichnet sich dadurch aus, dass der Aussenleiter ein Gehäuse umfasst, in dem ein im wesentlichen hohlzylindrischer Einsatz konzentrisch angeordnet und gehalten ist, dass das Stützelement am Einsatz angeformt ist, und dass die Schlitze im Einsatz angeordnet sind, wobei insbesondere das Stützelement zur Fixierung des Stützelements am Einsatz in Umfangsrichtung die Schlitze im Einsatz ausfüllt.

Eine weitere Ausgestaltung ist dadurch gekennzeichnet, dass der Einsatz auf der Aussenseite eine Ringnut aufweist, und dass das Stützelement zur Fixierung des Stützelements am Einsatz in axialer Richtung die Ringnut ausfüllt.

Vorzugsweise umfasst das Gehäuse des Aussenleiters zwei in axialer Richtung hintereinander angeordnete, miteinander verschraubbare Gehäuseteile, welche den Einsatz mit dem angeformten Stützelement aufnehmen und in axialer Richtung fixieren, wobei in beiden Gehäuseteilen jeweils eine axiale Durchgangsbohrung vorgesehen ist, durch welche hindurch der Innenleiter verläuft, und dass beide Durchgangsbohrungen einen Absatz aufweisen, an welchem sich der Einsatz mit dem angeformten Stützelement in axialer Richtung abstützt.

Insbesondere weist der Einsatz eine dritte Durchgangsbohrung auf, und die Innendurchmesser der drei Durchgangsbohrungen sind gleich.

Gemäss einer anderen Ausgestaltung der Erfindung ist das Stützelement in axialer Richtung gesehen im Mittelbereich des Verbindungselements angeordnet.

Erfindungsgemäss ist vorgesehen, dass das Stützelement zwei konzentrisch ineinander angeordnete, durch vorzugsweise radiale Stege untereinander verbundene Hohlzylinder umfasst, wobei der innere Hohlzylinder den Innenleiter aufnimmt und der äussere Hohlzylinder mit dem Einsatz verbunden ist, und dass die vorzugsweise radialen Stege durch Wände von Sacklöchern gebildet werden, welche in axialer Richtung alternierend von beiden

Seiten zwischen den beiden Hohlzylindern in das Stützelement hineinreichen. Insbesondere sind die Sacklöcher sich zum Boden hin verjüngend ausgebildet, wobei der Innenleiter im Bereich des Stützelements einen Abschnitt aufweist, welcher den inneren Hohlzylinder des Stützelements in axialer Richtung fixierend und/oder gegen ein Verdrehen um die Achse sichernd aufnimmt. Dieser Abschnitt kann gerändelt sein oder eine Nut (rund oder drei- oder vieleckig) oder eine andere zur Festhaltung geeignete Form aufweisen.

Gemäss einer weiteren Ausgestaltung sind zwei oder mehr Schlitze (26) gleichmässig über den Umfang des Aussenleiters des Einsatzes verteilt vorgesehen.

Vorzugsweise besteht das Stützelement (15) aus einem flüssigkristallinen Polymer (LCP) oder einem thermoplastischen PTFE.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: einen Längsschnitt durch ein koaxiales Verbindungselement gemäss einem bevorzugten Ausführungsbeispiel der Erfindung;
- Fig. 2: die perspektivische Seitenansicht des Verbindungselements aus Fig. 1;
- Fig. 3: den Querschnitt durch das Verbindungselement aus Fig. 1 in der dort gezeigten Ebene III-III;
- Fig. 4: eine perspektivische Seitenansicht des Einsatzes mit angespritztem Stützelement und Innenleiter aus Fig. 1;
- Fig. 5: in einer Explosionsdarstellung die einzelnen Elemente der Konfiguration aus Fig. 4;
- Fig. 6: in perspektivischer Darstellung einen Längsschnitt durch das Stützelement aus Fig. 5; und
- Fig. 7: in einer zu Fig. 5 vergleichbaren Darstellung die einzelnen Elemente aus einer entgegengesetzten Blickrichtung.

### WEGE ZUR AUSFÜHRUNG DER ERFINDUNG

Fig. 1 zeigt einen Längsschnitt durch ein koaxiales Verbindungselement gemäss einem bevorzugten Ausführungsbeispiel der Erfindung. Das koaxiale Verbindungselement 10, das beispielsweise ein Kabelverbinder sein kann, umfasst eine aus zwei zylindrischen, metallische Gehäuseteilen 11, 12 bestehendes Gehäuse, das sich entlang einer Achse 24 erstreckt und zusammen mit einem im Gehäuse untergebrachten zylindrischen Einsatz 14 den Aussenleiter des Verbindungselements 10 bildet. Die beiden Gehäuseteile 11, 12 sind mittels eines Schraubgewindes 21 miteinander verschraubbar. Die beiden Gehäuseteile 11, 12 und der metallische Einsatz 14 haben jeweils eine zentrale Durchgangsbohrung 16, 17 und 17' gleichen Innendurchmessers, die sich im zusammengebauten Zustand des Verbindungselements 10 zu einer durch das ganze Verbindungselement 10 hindurchreichenden Durchgangsbohrung 16, 17, 17' ergänzen. Es ist aber auch denkbar, dass diese Durchgangsbohrungen 16, 17, 17' unterschiedliche Durchmesser aufweisen und so eine Anpassung zwischen Verbinderserien erreicht wird. Der Einsatz 14, dem ein dielektrisches Stützelement 15 zur Halterung eines konzentrischen Innenleiters 13 angeformt ist, ist zwischen zwei Absätzen 18 und 19 in den Durchgangsbohrungen 16 und 17 der beiden Gehäuseteile 11, 12 gehalten. Der im Stützelement 15 gelagerte Innenleiter 13 erstreckt sich mit ausreichendem Abstand zur Wand durch die Durchgangsbohrung 16, 17, 17'. Er ist beispielsweise als metallischer Stift ausgebildet, der am einen Ende in einer geschlitzten Buchse 22, und am anderen Ende in einem Steckerstift 23 endet. Andere Konfigurationen des Innenleiters 13 sind aber im Rahmen der Erfindung auch denkbar. Dasselbe gilt auch für die Konfiguration des Gehäuses 11, 12. Am linken Ende ist beim in Fig. 1 gezeigten Ausführungsbeispiel eine gegenüber dem Gehäuse 11, 12 drehbare Überwurfmutter 20 vorgesehen, die eine lösbare Verbindung des Verbindungselements mit einem entsprechend gestalteten Anschlussteil ermöglicht. Die Aussenansicht des Verbindungselements 10 aus Fig. 1 ist in Fig. 2 wiedergegeben, ein Querschnitt in der Ebene III-III, der durch das Stützelement 15 geht, in Fig. 3.

Das Verbindungselement 10 ist für den Einsatz bei Frequenzen im zwei- bis dreistelligen GHz-Bereich vorgesehen. Besondere Bedeutung kommt daher einerseits der Präzision und mechanischen Stabilität zu, mit welchen der Innenleiter 13, der einen Aussendurchmesser < 1 mm aufweist, im Aussenleiter 11, 12, 14 gelagert ist. Andererseits muss die Anregung von unerwünschten Moden, insbesondere dem TE11-Mode, im Bereich des Stützelements 15 möglichst unterdrückt werden, um für das Verbindungselement optimale Übertragungseigenschaften zu erreichen. Schliesslich soll die Herstellung und Montage so einfach sein, dass auch grössere Stückzahlen mit hoher Qualität und zu annehmbaren Kosten bereitgestellt werden können.

Dies wird erreicht durch ein Anformen bzw. Anspritzen des Stützelements 15 an den in Fig. 5 und 7 separat gezeigten Einsatz, sowie das Anordnen von sich vorzugsweise in axialer Richtung erstreckenden, insbesondere radialen Schlitzen 26 am Umfang des Einsatzes 14 im Bereich des Stützelements 15. Im Beispiel der Fig. 1-7 sind um jeweils 90° versetzt vier Schlitze 26 vorgesehen. Es sind aber auch nur zwei um 180° versetzte Schlitze, drei oder mehr als vier Schlitze denkbar. Die Schlitze 26 können beim Anspritzen des Stützelements 15 zugleich als Kanäle zur Weiterleitung des eingespritzten Materials dienen und können beim Anspritzen mit dem Material des Stützelements 15 ausgefüllt werden (siehe z.B. Fig. 4.). Die Schlitze 26 unterbrochen die im TE11-Mode vorhandenen Ringströme auf dem Aussenleiter und verhindern so die Anregung dieser Mode.

Zum Anspritzen des Stützelements 15 wird der Einsatz 14 in eine entsprechende Spritzgussform eingesetzt, die dem Stützelement 15 die in Fig. 6 dargestellte Form gibt. Der Innenleiter 13 kann in den Anspritzprozess mit einbezogen werden. Es ist aber auch denkbar, den Innenleiter 13 erst später im Stützelement 15 zu montieren. Das zylindrische Stützelement 15 umfasst in konzentrischer Anordnung einen inneren Hohlzylinder 30 mit einer Durchgangsöffnung 31 und einen äusseren Hohlzylinder 29. Der innere Hohlzylinder 30 umschliesst fest den Innenleiter 13 im Bereich einer speziellen Ausgestaltung, beispielsweise in Form einer Ringnut 25 mit reduziertem Aussendurchmesser. Der äussere Hohlzylinder 29 liegt an der Innenwand der Durchgangsbohrung 17' des Einsatzes 14 an. Die beiden Hohlzylinder 29 und 30 sind durch vorzugsweise radiale Stege 34 untereinander verbunden. Die vorzugsweise radialen Stege 34 werden durch Wände von Sacklöchern 32, 33 gebildet, welche in vorzugsweise axialer Richtung alternierend von beiden Seiten zwischen den beiden Hohlzylindern 29, 30 in das Stützelement 15 hineinreichen. Zur besseren Entformbarkeit nach dem Anspritzen sind die Sacklöcher 32, 33 vorzugsweise sich zum Boden hin verjüngend ausgebildet. Im dargestellten Beispiel sind jeweils 3 um 120° versetzte Sacklöcher von jeder Seite her vorgesehen, es sind aber auch andere Anzahlen und Anordnungen von Sacklöchern denkbar. Insbesondere ist es auch denkbar, alle Sacklöcher von einer Seite ausgehend auszuführen. Ebenso sind auch schraubenförmige Sacklöcher mit entsprechenden schraubenförmigen Stegen vorstellbar.

Der Einsatz 14 hat im Bereich der Schlitze 26 eine Ringwulst 37, die von den Schlitzen 26 durchschnitten wird. Hinter der Ringwulst 37 ist eine Ringnut 27 mit reduziertem Durchmesser vorgesehen. Die Spritzgussform ist so ausgebildet, dass das angespritzte Stützelement 15 vor der Ringwulst 37 einen ersten Ring 28 aufweist, und die Ringnut 27 durch einen zweiten Ring 36 aufgefüllt wird. Beide Ringe 28, 36 sind durch Stege 35, die durch Auffüllen der Schlitze 26 entstehen, untereinander und mit dem äusseren Hohlzylinder 29 fest verbunden. Die beiden Ringe 28, 36 mit der dazwischenliegenden Ringwulst 37 fixieren das Stützelement in axialer Richtung, die Stege 35 fixieren das Stützelement 15 in Umfangsrichtung.

Nach dem Anspritzen des Stützelements 15 wird der Einsatz 14 zusammen mit dem angespritzten Stützelement 15 und dem darin gehaltenen Innenleiter 13 bis zum Absatz 19 in das eine Gehäuseteil 12 eingeschoben und die Anordnung anschliessend mit dem anderen Gehäuseteil 11 verschraubt.

Das Stützelement 15 besteht vorzugsweise aus einem flüssigkristallinen Polymer (Liquid Crystal Polymer LCP), das eine relative Dielektrizitätskonstante εᵣ von etwa 3 aufweist. Ebenso kann aber auch thermoplastisch verarbeitbares PTFE oder ein anderes Material verwendet werden. Das Stützelement 15 hat eine axiale Länge im Bereich von etwa 2-3 mm bei einer mehr als 7 mal grösseren Gesamtlänge des Verbindungselementes 10.

Insgesamt ergibt sich mit der Erfindung ein koaxiales Verbindungselement, welches für Frequenzen bis zu 65 GHz geeignet ist und sich durch gute elektrische bzw. Übertragungseigenschaften bei gleichzeitig einfacher Herstellbarkeit und grosser mechanischer Stabilität auszeichnet. Es versteht sich von selbst, dass im Rahmen der Erfindung und ausgehend vom hier erläuterten Ausführungsbeispiel zahlreiche Modifikationen möglich sind. Insbesondere kann durch Anpassen der Dimensionen der Frequenzbereich bis auf 250 GHz und mehr erweitert werden.

### BEZUGSZEICHENLISTE

- 10: koaxiales Verbindungselement
- 11,12: Gehäuseteil (Aussenleiter)
- 13: Innenleiter
- 14: Einsatz
- 15: Stützelement
- 16,17,17': Durchgangsbohrung
- 18,19: Absatz
- 20: Überwurfmutter
- 21: Schraubgewinde
- 22: Buchse (geschlitzt)
- 23: Steckerstift
- 24: Achse
- 25: Ringnut
- 26: Schlitz
- 27: Ringnut
- 28: Ring
- 29,30: Hohlzylinder
- 31: Durchgangsöffnung
- 32,33: Sackloch
- 34: Wand (Steg)
- 35: Steg
- 36: Ring
- 37: Ringwulst

## Patentansprüche

1. Koaxiales Verbindungselement (10) für den Mikrowellenbereich mit einem sich entlang einer Achse (24) erstreckenden, vorzugsweise stabförmigen Innenleiter (13), welcher mittels wenigstens eines dielektrischen Stützelements (15) konzentrisch in einem Aussenleiter (11, 12, 14) gehalten wird, wobei der Aussenleiter (11, 12, 14) im Bereich des wenigstens einen Stützelements (15) um den Umfang herum verteilt eine Mehrzahl von Schlitzen (26) aufweist, **dadurch gekennzeichnet, dass** das Stützelement (15) einstückig ausgebildet ist, dass das Stützelement (15) zwei konzentrisch ineinander angeordnete, durch radiale Stege (34) untereinander verbundene Hohlzylinder (29, 30) umfasst, wobei der innere Hohlzylinder (30) den Innenleiter (13) aufnimmt und der äussere Hohlzylinder (29) mit einem Einsatz (14) verbunden ist, und dass die radialen Stege (34) durch Wände von Sacklöchern (32, 33) gebildet werden, welche in axialer Richtung alternierend von beiden Seiten zwischen den beiden Hohlzylindern (29, 30) in das Stützelement (15) hineinreichen.

2. Verbindungselement nach Anspruch 1, **dadurch gekennzeichnet, dass** das Stützelement (15) an den Aussenleiter (11, 12, 14) angeformt, insbesondere angespritzt ist.

3. Verbindungselement nach Anspruch 2, **dadurch gekennzeichnet, dass** das Stützelement (15) mit dem Aussenleiter (11, 12, 14) unlösbar verbunden ist.

4. Verbindungselement nach Anspruch 2 oder 3, **dadurch gekennzeichnet, dass** der Aussenleiter (11, 12, 14) ein Gehäuse (11, 12) umfasst, in dem ein im wesentlichen hohlzylindrischer Einsatz (14) konzentrisch angeordnet und gehalten ist, dass das Stützelement (15) am Einsatz (14) angeformt ist, und dass die Schlitze (26) im Einsatz (14) angeordnet sind.

5. Verbindungselement nach Anspruch 4, **dadurch gekennzeichnet, dass** das Stützelement (15) zur Fixierung des Stützelements (15) am Einsatz (14) in Umfangsrichtung die Schlitze (26) im Einsatz (14) ausfüllt.

6. Verbindungselement nach Anspruch 4 oder 5, **dadurch gekennzeichnet, dass** der Einsatz (14) auf der Aussenseite eine Ringnut (17) aufweist, und dass das Stützelement (15) zur Fixierung des Stützelements (15) am Einsatz (14) in axialer Richtung die Ringnut (27) ausfüllt.

7. Verbindungselement nach einem der Ansprüche 4 bis 6, **dadurch gekennzeichnet, dass** das Gehäuse (11, 12) des Aussenleiters (11, 12, 14) zwei in axialer Richtung hintereinander angeordnete, miteinander verschraubbare Gehäuseteile (11, 12) umfasst, welche den Einsatz (14) mit dem angeformten Stützelement (15) aufnehmen und in axialer Richtung fixieren.

8. Verbindungselement nach Anspruch 7, **dadurch gekennzeichnet, dass** in beiden Gehäuseteilen (11, 12) jeweils eine axiale Durchgangsbohrung (16, 17) vorgesehen ist, durch welche hindurch der Innenleiter (13) verläuft, und dass beide Durchgangsbohrungen (16, 17) einen Absatz (18, 19) aufweisen, an welchem sich der Einsatz (14) mit dem angeformten Stützelement (15) in axialer Richtung abstützt.

9. Verbindungselement nach Anspruch 8, **dadurch gekennzeichnet, dass** der Einsatz (14) eine dritte Durchgangsbohrung (17') aufweist, und dass die Innendurchmesser der drei Durchgangsbohrungen (16, 17,17) gleich sind.

10. Verbindungselement nach einem der Ansprüche 1 bis 9, **dadurch gekennzeichnet, dass** das Stützelement (15) in axialer Richtung gesehen im Mittelbereich des Verbindungselements (10) angeordnet ist.

11. Verbindungselement nach Anspruch 1, **dadurch gekennzeichnet, dass** die Sacklöcher (32, 33) sich zum Boden hin verjüngend ausgebildet sind.

12. Verbindungselement nach Anspruch 1, **dadurch gekennzeichnet, dass** der Innenleiter (13) im Bereich des Stützelements (15) einen Abschnitt aufweist, welcher den inneren Hohlzylinder (30) des Stützelements (15) in axialer Richtung fixierend und/oder gegen ein Verdrehen um die Achse (24) sichernd aufnimmt.

13. Verbindungselement nach einem der Ansprüche 1 bis 12, **dadurch gekennzeichnet, dass** zwei oder mehr Schlitze (26) gleichmässig über den Umfang des Einsatzes (14) verteilt vorgesehen sind.

14. Verbindungselement nach einem der Ansprüche 1 bis 13, **dadurch gekennzeichnet, dass** das Stützelement (15) aus einem flüssigkristallinen Polymer (LCP) besteht.

15. Verbindungselement nach einem der Ansprüche 1 bis 13, **dadurch gekennzeichnet, dass** das Stützelement (15) aus einem thermoplastischen PTFE besteht.

16. Verbindungselement nach einem der Ansprüche 1 bis 15, **dadurch gekennzeichnet, dass** das Stützelement (15) in einem Spritzgussverfahren an den Aussenleiter (11, 12, 14) angespritzt ist, wobei das Stützelement (15) die Schlitze (26) ausfüllt.

17. Verbindungselement nach Anspruch 16, **dadurch gekennzeichnet, dass** der Aussenleiter (11, 12, 14) ein Gehäuse (11, 12) umfasst, in dem ein im wesentlichen hohlzylindrischer Einsatz (14) konzentrisch angeordnet und gehalten ist, dass das Stützelement (15) an den Einsatz (14) angespritzt ist, und dass der Einsatz mit dem angespritzten Stützelement (15) in das Gehäuse (11, 12) eingebaut ist.

## Claims

1. Coaxial connecting element (10) for the microwave band having an inner and preferably rod-shaped conductor (13) which extends along an axis (24) and is held concentrically in an outer conductor (11, 12, 14) by means of at least one dielectric supporting element (15), with the outer conductor (11, 12, 14) having a plurality of slots (26) distributed around the circumference in the area of the at least one supporting element (15), **characterized in that** the supporting element (15) is formed integrally, that the supporting element (15) has two hollow cylinders (29, 30) which are arranged concentrically in one another and are connected to one another by radial webs (34), with the inner hollow cylinder (30) holding the inner conductor (13) and with the outer hollow cylinder (29) being connected to the insert (14), and **in that** the preferably radial webs (34) are formed by walls of blind holes (32, 33) which extend into the supporting element (15) between the two hollow cylinders (29, 30) in the axial direction and alternately from both sides.

2. Connecting element according to Claim 1, **characterized in that** the supporting element (15) is formed integrally, in particular moulded, on the outer conductor (11, 12, 14).

3. Connecting element according to Claim 2, **characterized in that** the supporting element (15) is non-detachably connected to the outer conductor (11, 12, 14).

4. Connecting element according to Claim 2 or 3, **characterized in that** the outer conductor (11, 12, 14) has a housing (11, 12) in which an essentially hollow-cylindrical insert (14) is arranged and held concentrically, **in that** the supporting element (15) is formed integrally on the insert (14) and **in that** the slots (26) are arranged in the insert (14).

5. Connecting element according to Claim 4, **characterized in that** the supporting element (15) fills the slots (26) in the insert (14) in the circumferential direction, in order to fix the supporting element (15) on the insert (14).

6. Connecting element according to Claim 4 or 5, **characterized in that** the insert (14) has an annular groove (17) on the outside, and **in that** the supporting element (15) fills the annular groove (27) in the axial direction, in order to fix the supporting element (15) on the insert (14).

7. Connecting element according to one of Claims 4 to 6, **characterized in that** the housing (11, 12) of the outer conductor (11, 12, 14) has two housing parts (11, 12) which are arranged one behind the other in the axial direction, can be screwed to one another, hold the insert (14) with the integrally formed supporting element (15) and fix it in the axial direction.

8. Connecting element according to Claim 7, **characterized in that** an axial through-hole (16, 17) is provided respectively in the two housing parts (11, 12), through which the inner conductor (13) runs, and **in that** both through-holes (16, 17) have a step (18, 19) on which the insert (14) together with the integrally formed supporting element (15) is supported in the axial direction.

9. Connecting element according to Claim 8, **characterized in that** the insert (14) has a third through-hole (17'), and **in that** the internal diameters of the three through-holes (16, 17, 17') are the same.

10. Connecting element according to one of Claims 1 to 9, **characterized in that** the supporting element (15) is arranged in the centre area of the connecting element (10) seen in the axial direction.

11. Connecting element according to Claim 1, **characterized in that** the blind holes (32, 33) taper towards the base.

12. Connecting element according to Claim 1, **characterized in that**, in the area of the supporting element (15), the inner conductor (13) has a section which holds the inner hollow cylinder (30) of the supporting element (15) fixing it in the axial direction and/or securing it against rotation about the axis (24).

13. Connecting element according to one of Claims 1 to 12, **characterized in that** two or more slots (26) are provided, distributed uniformly over the circumference of the insert (14).

14. Connecting element according to one of Claims 1 to 13, **characterized in that** the supporting element (15) is composed of a liquid-crystal polymer (LCP).

15. Connecting element according to one of Claims 1 to 13, **characterized in that** the supporting element (15) is composed of a thermoplastic PTFE.

16. Connecting element according to one of Claims 1 to 15, **characterized in that** the supporting element (15) is moulded onto the outer conductor (11, 12, 14) using an injection-moulding method, wherein the supporting element (15) fills the slots (26).

17. Connecting element to Claim 16, **characterized in that** the outer conductor (11, 12, 14) has a housing (11, 12) in which an essentially hollow cylindrical insert (14) is arranged and held concentrically, **in that** the supporting element (15) is moulded onto the insert (14) and **in that** the insert, together with the moulded-on supporting element (15), is installed in the housing (11, 12).

## Revendications

1. Raccord coaxial (10) pour la gamme des micro-ondes avec un conducteur intérieur (13), de préférence en forme de barre, s'étendant le long d'un axe (24), qui est maintenu de façon concentrique dans un conducteur extérieur (11, 12, 14) au moyen d'au moins un élément de support diélectrique (15), dans lequel le conducteur extérieur (11, 12, 14) présente, dans la région dudit au moins un élément de support (15), une pluralité de fentes (26) réparties autour de la périphérie, **caractérisé en ce que** l'élément de support (15) est formé d'une seule pièce, **en ce que** l'élément de support (15) comprend deux cylindres creux (29, 30) disposés concentriquement l'un dans l'autre et reliés l'un à l'autre par des nervures radiales (34), dans lequel le cylindre creux intérieur (30) contient le conducteur intérieur (13) et le cylindre creux extérieur (29) est relié à un insert (14), et **en ce que** les nervures radiales (34) sont formées par des parois de trous borgnes (32, 33), qui pénètrent en direction axiale dans l'élément de support (15) entre les deux cylindres creux (29, 30) en alternance par les deux côtés.

2. Raccord selon la revendication 1, **caractérisé en ce que** l'élément de support (15) est façonné, en particulier formé par projection, sur le conducteur extérieur (11, 12, 14).

3. Raccord selon la revendication 2, **caractérisé en ce que** l'élément de support (15) est relié de façon inséparable au conducteur extérieur (11, 12, 14).

4. Raccord selon la revendication 2 ou 3, **caractérisé en ce que** le conducteur extérieur (11, 12, 14) comprend un boîtier (11, 12), dans lequel un insert (14) essentiellement cylindrique creux est disposé et maintenu de façon concentrique, **en ce que** l'élément de support (15) est façonné sur l'insert (14) et **en ce que** les fentes (26) sont disposées dans l'insert (14).

5. Raccord selon la revendication 4, **caractérisé en ce que** l'élément de support (15) remplit les fentes (26) dans l'insert (14) pour la fixation de l'élément de support (15) sur l'insert (14) en direction périphérique.

6. Raccord selon la revendication 4 ou 5, **caractérisé en ce que** l'insert (14) présente une gorge annulaire (27) sur le côté extérieur, et **en ce que** l'élément de support (15) remplit la gorge annulaire (27) pour la fixation de l'élément de support (15) sur l'insert (14) en direction axiale.

7. Raccord selon l'une quelconque des revendications 4 à 6, **caractérisé en ce que** le boîtier (11, 12) du conducteur extérieur (11, 12, 14) comprend deux parties de boîtier (11, 12) disposées l'une derrière l'autre en direction axiale et pouvant être vissées l'une à l'autre, qui contiennent l'insert (14) avec l'élément de support façonné (15) et le fixent en direction axiale.

8. Raccord selon la revendication 7, **caractérisé en ce qu'**il est prévu dans les deux parties de boîtier (11, 12) chaque fois un alésage traversant (16,17), à travers lequel s'étend le conducteur intérieur (13), et **en ce que** les deux alésages traversants (16, 17) présentent un épaulement (18, 19), sur lequel l'insert (14) avec l'élément de support façonné (15) prend appui en direction axiale.

9. Raccord selon la revendication 8, **caractérisé en ce que** l'insert (14) présente un troisième alésage traversant (17'), et **en ce que** les diamètres intérieurs des trois alésages traversants (16, 17, 17') sont égaux.

10. Raccord selon l'une quelconque des revendications 1 à 9, **caractérisé en ce que** l'élément de support (15), vu en direction axiale, est disposé dans la région centrale du raccord (10).

11. Raccord selon la revendication 1, **caractérisé en ce que** les trous borgnes (32, 33) se rétrécissent en direction du fond.

12. Raccord selon la revendication 1, **caractérisé en ce que** le conducteur intérieur (13) présente dans la région de l'élément de support (15) une partie, qui contient le cylindre creux intérieur (30) de l'élément de support (15) en le fixant en direction axiale et/ou en le bloquant contre une rotation autour de l'axe (24).

13. Raccord selon l'une quelconque des revendications 1 à 12, **caractérisé en ce qu'**il est prévu deux ou plusieurs fentes (26) uniformément réparties sur la périphérie de l'insert (14).

14. Raccord selon l'une quelconque des revendications 1 à 13, **caractérisé en ce que** l'élément de support (15) se compose d'un polymère à cristaux liquides (LCP).

15. Raccord selon l'une quelconque des revendications 1 à 13, **caractérisé en ce que** l'élément de support (15) se compose d'un PTFE thermoplastique.

16. Raccord selon l'une quelconque des revendications 1 à 15, **caractérisé en ce que** l'élément de support (15) est façonné sur le conducteur extérieur (11, 12, 14) par un procédé de coulée par injection, dans lequel l'élément de support (15) remplit les fentes (26).

17. Raccord selon la revendication 16, **caractérisé en ce que** le conducteur extérieur (11, 12, 14) comprend un boîtier (11, 12), dans lequel un insert (14) essentiellement cylindrique creux est disposé et maintenu de façon concentrique, **en ce que** l'élément de support (15) est formé par projection sur l'insert (14) et **en ce que** l'insert est monté avec l'élément de support (15) façonné par projection dans le boîtier (11, 12).
